# EUROPÄISCHE PATENTANMELDUNG

(11) **EP 1 113 114 A2**
(43) Veröffentlichungstag der Anmeldung: **04.07.2001**
(21) Anmeldenummer: 00127650.0
(22) Anmeldetag: 18.12.2000
(51) Int. Cl.: E03F 3/04

(54) **Begehbarer Installations- und Entwässerungskanal**

(30) Priorität: 20.12.1999 DE 19963539
(71) Anmelder: Haudel, Otto, 36208 Wildeck (DE)
(72) Erfinder: Haudel, Otto, 36208 Wildeck (DE)

(57) **Zusammenfassung**

Der Fertigteilkanal (1) ist begehbar und nimmt außer dem Entwässerungsrohr (2) die Rohre der Wasserversogung (3) auf.

Ebenfalls werden die Gasleitungen (1) eingebaut.

Ferner werden die Übertragunskabel der Deutschen Post AG und der Deutschen Telekom AG (5), Fernmelde-, Fernseh-, und künftige Übertragunskabel verlegt.

Die Kabel für Strom (6) und Straßenbeleuchtung werden ebenfalls im begehbaren Entwässerungskanal untergebracht.

Für die Neuverlegung von Versorgungsleitungen und bei Störungen im Leitungsnetz müssen die Straßen und Bürgersteige nicht mehr aufgerissen und neu ausgebessert werden.

Längere Straßensperren und Umleitungen können entfallen.

Durch alle diser Maßnahmen und Verbesserungen gegenüber dem herkömmlichen Entwässerungskanal können kosten eingespart werden.

Eine gute Überwachung aller Leitungen und Übertragungskabel ist gegeben und Störungen können schnell erkannt und beseitigt werden.

## Beschreibung

Die Ableitung von Schmutzwasser wird durch Betonrohre durchgeführt.

Der begehbare Entwässerungs- und Installationskanal nimmt neben dem Schmutzwasserrohr auch alle anderen Versorgungsleitungen auf.

Es können Wasserrohre, Gasleitungen, Kabel für Strom, Telefon, Fernsehen und Straßenleuchten eingebaut werden.

Der Kanal kann auch in U-Form verlegt werden.

Nach der Montage aller Leitungen wird der Kanal abgedeckt.

Auch der Schmutzwasserkanal (Rohr) kann nachträglich in ein Kiesbett verlegt werden.

Die Hausanschlüsse können mit dem Verlegen des Kanals direkt ausgeführt werden.

Nachträgliche Anschlüsse können durch Bohrungen hergestellt werden.

Durch den begehbaren Kanal ergeben sich folgende Vorteile:

Die Straßen und Bürgersteige müssen nicht für jede erforderliche Rohrverlegung (Wasser, Strom, Gas, Telefon, Fernsehen und Straßenleuchten) aufgebrochen werden und nach dem Einbau ordnungsgemäß hergestellt werden.

Bei Reparaturen und Störungen entfallen ebenfalls diese Aufbrüche und Straßensperren und Umleitungen für Autofahrer und Fußgänger.

Durch den begehbaren Kanal ist eine ständige Über= wachung aller Installationsleitungen möglich.

Für eventuelle Störungen können Störungsmelder schnell an die entsprechenden Unternehmen und Behörden weitergegeben werden.

Eine automatische Abschaltung eines Straßenkanals kann zur Sicherheit beitragen.

Störungen können somit schnell erkannt und beseitingt werden, wodurch größere Schäden vermieden werden.

Für die schnelle Entwicklung der Übertragungstechnik können neue Kabel und Änderungen im Kabelnetz kurz= fristig ausgeführt werden.

Die Herstellung des Kanals kann durch alle zur Zeit bekannten Baustoffe und Materialien wie Beton, Stahl, Holz, Leichtmetall und Kunststoff ausgeführt werden.

Der begehbare Entwässerungskanal kann auch an Ort und Stelle aus Ziegelmauerwerk hergestellt werden.

Für die Herstellung der Beton-Fertigteilrohre können verschiedene Längen berücksichtigt werden.

Je nach der Tragfertigkeit der Transport- und Hebe= geräte ergeben sich Längen von ca. 3.00 bis 6,00 m.

Durch den nachträglichen Einbau des Schmutzwasserrohres und die Ausführung als U-Form mit späterer Abdeckung können für den Transport und Montage Gewichte vermindert werden.

Die Herstellungskosten für den begehbaren Entwässerungs= kanal sind nur gering größer als bei dem herkömmlichen Entwässerungskanal.

Für die Verlegung beider Kanäle ist der gleiche Boden= aushub erforderlich.

Für den begehbaren Betonfertigkanal ist etwas mehr Beton und Schalung für die Herstellung erforderlich.

Durch die vielen Vorteile des begehbaren Entwässerungs- und Installationsfertigkanal werden diese Mehrkosten ausgeglichen.

## Patentansprüche

1. Entwässerungskanal,
dadurch gekennzeichnet,
daß er aus wenigstens einem begehbaren Kanalelement besteht und zur Aufnahme wenigstens eines Entwässerungsrohres ausgebildet ist.

2. Entwässerungskanal nach Patentanspruch 1,
dadurch gekennzeichnet,
daß er zur Aufnahme von zusätzlichen Installations-, Versorgungs- und/oder Übertragungsleitungen ausgebildet ist.

3. Entwässerungskanal nach Patentanspruch 1 oder 2,
dadurch gekennzeichnet,
daß das Entwässerungsrohr im Kanalelelement hergestellt oder vormontiert ist.

4. Entwässerungskanal nach Patentanspruch 1,2 oder 3,
dedurch gekennzeichnet,
daß er nach den örtlichen Erfordernissen, Bestimmungen und zur Zeit bekannten Materialien und Baustoffen auch örtlich hergestellt wird.
